# EUROPÄISCHE PATENTSCHRIFT

(11) **EP 3 293 399 B1**
(45) Veröffentlichungstag und Bekanntmachung des Hinweises auf die Patenterteilung: **15.05.2019**
(21) Anmeldenummer: 17185430.0
(22) Anmeldetag: 09.08.2017
(51) Int. Cl.: F04D 29/16, F04D 29/42, F04D 29/28, F04D 29/02

(54) **GEBLÄSEANORDNUNG FÜR EIN HAUSHALTGERÄT, WIE STAUBSAUGER**
FAN ASSEMBLY FOR A HOUSEHOLD APPLIANCE, SUCH AS VACUUM CLEANERS
SYSTÉME DE VENTILATEUR POUR UN APPAREIL MÉNAGER, TEL UN ASPIRATEUR

(30) Priorität: 08.09.2016 DE 102016116829
(43) Veröffentlichungstag der Anmeldung: 14.03.2018
(73) Patentinhaber: Miele & Cie. KG, 33332 Gütersloh (DE)
(72) Erfinder: Gerhards, Manfred, 53902 Bad-Münstereifel (DE)

(56) Entgegenhaltungen:
- EP-A1- 2 857 693
- JP-A- 2008 057 485
- JP-A- 2011 247 098
- JP-A- 2014 190 309

## Beschreibung

Die Erfindung betrifft eine Gebläseanordnung, aufweisend
- ein Gebläsegehäuse,
- ein in dem Gehäuse angeordneten Motor, mit
- einer Welle und einem an der Welle befestigten oder gekoppelten Gebläserad;
- einer auf der dem Motor (14) abgewandten Seite des Gebläserads aufgesetzten Deckscheibe mit einer zentralen Ansaugöffnung mit einem ausgestellten, axial nach außen weisenden Öffnungsrand;
- eine an das Gebläsegehäuse angefügten Gebläsehaube, welche das Gebläserad überdeckt;
- wobei die Gebläsehaube eine Ansaugöffnung aufweist, an der eine umlaufenden Sicke angeordnet ist, die in Richtung des Öffnungsrandes des Gebläserads geöffnet ist;
- ein in der Sicke angeordneter Dichtring, der mit dem Öffnungsrand der Ansaugöffnung der Deckscheibe zusammenwirkt.

Bei einer derartigen Gebläseanordnung erzeugt das Gebläserad eine Druckdifferenz, die zu einem Unterdruck an der Ansaugöffnung führt. Daraus resultiert simultan ein Überdruck im Raum, der sich zwischen dem Gebläserad und dem Gebläsegehäuse vom Außenumfang des Gebläserads bis zur Ansaugöffnung des Gebläsegehäuses erstreckt. Die Druckdifferenz zwischen diesen beiden Bereichen führt am unvermeidlichen Spalt zwischen dem Gebläsegehäuse und der inneren Umfangskante der Deckscheibe des Gebläserads zu einem Rückströmen eines Teiles der geförderten Luftmenge. Der durch den Rückstrom bedingte Verlust an Luftförderleistung reduziert einerseits den Wirkungsgrad des Gebläses in signifikantem Umfang und erhöht andererseits die Temperatur im Gebläse.

Zur Verbesserung der Gebläseeffizienz ist es bekannt, engste Toleranzen am Spalt zwischen Gebläsegehäuse und der inneren Umfangskante der Deckscheibe des Gebläserads einzusetzen, um dadurch die Rückströmung der geförderten Luft zu reduzieren. Dies ist sehr kostenintensiv und aufgrund technisch notwendiger Toleranzen innerhalb einer Großserienproduktion oftmals nur begrenzt umsetzbar. Andere Maßnahmen wie die Anordnung von Labyrinthen oder Dichtungselementen am Spalt zwischen Überdruck- und Unterdruckseite sind fertigungstechnisch sehr aufwendig und führen zu lediglich geringen Effizienzsteigerungen eines Gebläses.

Aus der DE 197 17 154 A1 ist es bekannt, den Spalt zwischen dem Gebläsegehäuse und der inneren Umfangskante der Deckscheibe des Gebläserads durch eine festhaftende, elastische Dichtungsmasse auszufüllen. Ein solches schleifendes Dichtungselement aus elastischem Material verhindert zwar ein Rückströmen der Saugluft, führt aber zu inakzeptablen Nachteilen im Betrieb des Gebläses. Durch Anschmelzungen oder Abrieb der elastischen Dichtungsmasse treten störende Geräuschs- und Geruchsemissionen des Gebläses auf. Zudem resultiert der einsetzende Verschleiß eines solchen schleifenden Dichtungselements zu einem Spalt zwischen der Überdruck- und Unterdruckseite des Gebläses, wodurch dessen Wirkungsgrad deutlich sinkt.

Aus der EP 2 857 693 A1 ist eine Gebläseanordnung mit einer Gebläsehaube bekannt, die eine umlaufende Sicke aufweist, in der ein Dichtring angeordnet ist. Dieser wirkt mit dem Öffnungsrand der Ansaugöffnung der Deckscheibe dichtend zusammen.

Aus der JP 2011 247098 A und JP 2008 057485 A ist eine Gebläseanordnung mit einer Gebläsehaube bekannt, die eine umlaufende Sicke aufweist, in der ein Dichtring angeordnet ist. Dieser wirkt mit dem Öffnungsrand der Ansaugöffnung der Deckscheibe dichtend zusammen, wobei der Öffnungsrand mit einer Kontur versehen ist, die zum Abrieb von Material des Dichtrings ausgebildet ist.

Der Erfindung liegt somit die Aufgabe zu Grunde, eine Gebläseanordnung zur Verfügung zu stellen, die auf einfache Weise eine verbesserte Abdichtung zwischen Gebläserad und Gebläsegehäuse bei optimalem Leichtlauf bereitstellt.

Erfindungsgemäß wird unter anderem diese Aufgabe durch eine Gebläseanordnung mit den Merkmalen des Patentanspruchs 1 und durch ein Verfahren zur Bereitstellung einer Gebläseanordnung mit den Merkmalen des Patentanspruches 8 gelöst. Vorteilhafte Ausgestaltungen und Weiterbildungen der Erfindung ergeben sich aus den jeweils nachfolgenden abhängigen Ansprüchen.

Die Gebläseanordnung für ein Bodenpflegegerät zeichnet sich dadurch aus, dass in der Sicke an der Ansaugöffnung ein umlaufender, Dichtring angeordnet ist, der einen radial inneren Abschnitt der Deckscheibe abdichtend umgibt. Dabei wird das Material des Dichtrings, wie PU- oder PUR-Schaum, in die Sicke appliziert, die die Ansaugöffnung der Gebläsehaube umlaufend umschließt, sodass sich ein Dichtring mit den Ausmaßen der Sicke ergibt. Der Dichtring ist dabei so ausgeführt, dass dieser aushärtet und danach spanabhebend bearbeitet werden kann.

Das Einfräsen der Deckscheibe in den Dichtring aus PU- oder PUR-Schaum erfolgt dabei in derart, dass sich ein minimaler Spalt zwischen der Deckscheibe und dem Dichtring ergibt. Das Einfräsen wird auf extrem einfache Art und Weise dadurch bereitgestellt, dass der Öffnungsrand Deckscheibe mit einer Kontur versehen ist, die zum Abrieb von Material des Dichtrings ausgebildet ist. Damit wird bei der ersten Inbetriebnahme des Gebläsemotors oder bei einem Testlauf die Ringnut in den Dichtring eingefräst, in die dann später der Öffnungsrand der Deckscheibe hineinragt.

Die Anordnung eines Dichtrings aus ausgehärtetem PU- oder PUR-Schaum oder einem spröden Kunststoff oder einem harten Elastomer in der Sicke an der Ansaugöffnung ermöglicht eine wirksame und dauerhafte Abdichtung des Spalts zwischen dem Gebläserad und der Ansaugöffnung der Gebläsehaube. Durch das Einfräsen der Nut in den ausgehärteten PU- oder PUR-Schaums mittels der Deckscheibe, ergibt sich ein minimaler Spalt zwischen dem radial inneren Abschnitt der Deckscheibe und dem Dichtring, der sich nicht aufgrund einer elastischen Rückverformung des Dichtungsmaterials wieder verschließt. Dadurch wird die am Gebläserad auftretende Rückströmung der geförderten Luftmenge auf ein Minimum begrenzt und der Wirkungsgrad des Gebläses in signifikantem Umfang gesteigert. Der Spalt zwischen Deckscheibe und Dichtring, der im endmontierten Zustand von Gebläsegehäuse und Gebläsehaube entsteht, gewährleistet zudem eine kontaktfreie Abdichtung. Dies verhindert Abrieb oder Anschmelzungen der Dichtungsmasse im Betrieb des Gebläses. Auf diese Weise können störende Geräuschs- oder Geruchsemissionen durch den Dichtring ausgeschlossen werden.

Ein weiterer Vorteil der Anordnung eines Dichtrings aus ausgehärtetem PU- oder PUR-Schaum oder einem anderen, fräsbaren Material, besteht im Ausgleich der in einer Großserienproduktion existierender Toleranzen zwischen Gebläserad und Gebläsehaube. Toleranzen in Bezug auf die Laufradhöhe oder die Fluchtung der Gebläsehaube zur Drehachse des Gebläserads werden durch das Einfräsen der Deckscheibe in den Dichtring auf die sich ergebenden Endposition umgangen und haben keinen Einfluss auf die Dichtfunktion des Dichtrings. Jedes Gebläserad fräst seine individuelle Nut, ohne dass filigrane Maßnahmen zum Toleranzausgleich oder Einstellarbeiten notwendig sind.

Mit der Nut und dem darin hineinragenden Öffnungsrand wird eine Labyrinthdichtung bereitgestellt. Die Oberflächenkontur bewirkt dabei innerhalb der Nut eine Luftströmung, die sich quer zur Richtung der durch das Gebläse erzeugten Hauptströmung ausbildet und somit eine Art fluidische Dichtung bereitstellt. Anders ausgedrückt, die Luftströmung innerhalb der Nut erhöht die Dichtwirkung nochmals.

Es ist zusätzlich bevorzugt, dass der Dichtring umlaufend annähernd die Höhe der Sicke aufweist. Dafür wird der PU- oder PUR-Schaum so in der Sicke an der Ansaugöffnung eingebracht, dass der Schaum im ausgehärteten Zustand annähernd die Höhe der Sickenwand aufweist, die der Ansaugöffnung der Gebläsehaube zugewandt ist. Der PU- oder PUR-Schaum wird auf drei Seiten von den Wänden der Sicke in der Gebläsehaube eingefasst und ist lediglich von der Seite offen zugänglich, die dem Öffnungsrand des Gebläserad zugewandt ist.

Das Material des Dichtrings ist dabei so ausgewählt, dass die Materialeigenschaften, gekennzeichnet durch die genannten Werte, auch nach Alterung unter den Betriebsbedingungen in einem Bodenpflegegerät bei kontinuierlicher Schwingungsbelastung und erhöhten Temperaturen erhalten bleiben. Ein Verlust der Dichtfunktion des Dichtringes in Folge von Versprödung oder Alterung des Dichtungsmaterials kann dadurch ausgeschlossen werden. Als geeignet ist ein Material des Dichtrings, beispielsweise PU- oder PUR-Schaum oder ein Elastomer, welches eine Festigkeit von ca. 0,2 bis 2 N/mm² Shore-Härte im ausgehärteten Zustand aufweist.

In einer bevorzugten Ausführung besitzt der Öffnungsrand eine zahnförmige Kontur. Damit fräst sich der Öffnungsrand sehr schnell und präzise seine Nut in das Dichtungsmaterial, wenn das Gebläserad unter Andruck des Randes an die Dichtung in Rotation versetzt wird.

In einer vorteilhaften Weiterbildung weist der Öffnungsrand eine sägezahnförmige Kontur auf, die den Vorgang des Einfräsens der Nut nochmals optimiert.

In einer anderen Weiterbildung weist der Öffnungsrand eine wellenförmige Kontur auf, die ein langsameres Einfräsen bewirkt und für weicheres Dichtungsmaterial gut geeignet ist. Ferner wird ein Blockieren der Rotation vermieden, weil der Fräsvorgang sanfter abläuft.

Die Erfindung betrifft auch ein Verfahren zur Bereitstellung einer Gebläse Anordnung, welches folgende Schritte umfasst:
(a) Applikation des PU- oder PUR-Materials oder Kunststoffmaterials in die Sicke der Ansaugöffnung der Gebläse Haube, um einen Dichtring zu erzeugen;
(b) Aushärten lassen des PU- oder PUR-Material oder Kunststoffmaterials;
(c) Aufsetzen der Gebläse Haube auf das Gebläse Gehäuse;
(d) Andrücken der Gebläse Haube auf das Gebläse Gehäuse, bis der Öffnungsrand der Deckscheibe unter Druck auf dem Dichtring anliegt;
(e) aktivieren des Motors, um das Gebläaserad mit der Deckscheibe in Rotation zu versetzen, sodass der Öffnungsrand eine ringförmige Nut in das Material des Dichtrings hineinfräst, in die der Öffnungsrand nach dem Einfräsen hineinragt.

### Insgesamt ergeben sich folgende vorteilhafte Eigenschaften:

Das rotierende Laufrad mit zahnförmigen Rand, wie einer Sägezahnausbildung, fräst sich schonend und schnell während des Vorganges des Aufdrückens der Gebläsehaube in die relativ harte Dichtmasse, ohne das Laufrad einer erhöhten axialen Kraft auszusetzten. Die Sägezahnausbildung, also Wellenberge und Wellentäter, des Laufradmundes verschwinden nach dem Fräsvorgang gänzlich innerhalb der Dichtmasse und verursachen weder Geräusche noch Vibrationen noch verschlechtern sie den erzielbaren Wirkungsgrad gegenüber einer Lösung ohne Sägezahnprofil. Das Dichtmaterial wird dabei während des Aufdrückens der Haube abgetragen statt nur verdrängt. Dadurch wird die Reibung des Laufrades an dem Dichtmaterial signifikant verringert, nach wenigen Sekunden läuft das Laufrad bereits frei ohne zusätzliche Reibung und den damit verbundenen Verlusten. Zusätzlich findet kein anregender mechanischer Kontakt mit der statischen Haube bzw. dem damit verbundenen Dichtmaterial mehr statt. Dadurch gestalten sich die nachfolgenden Prüfungen im weiteren Produktionsverlauf, insbesondere die akustische. Bewertung mittels Körperschallanalyse, wesentlich eindeutiger und selektiver. Durch das schnelle Abtragen des überflüssigen Dichtmaterials aus der Haube und dem damit relativ geringen verbleibendem - insbesondere konstantem - Reibmoment sind die Ergebnisse der nachfolgenden Prüfungen wie Saugkraft und Leistungsaufnahme wesentlich homogener und aussagekräftiger als eine Messung mit einem Laufrad ohne Sägezahnausbildung oder sonstiger fräsfähigen Kontur. Zusätzlich kann das Aufdrücken der Haube wesentlich schneller als bisher erfolgen, das sich das Laufrad mit Sägezahnausbildung sehr schnell einschneidet und insbesondere keine erhöhte axiale Kraft auf das rotierende Laufrad und damit auf das Lager ausübt. Zusätzlich wird durch das schnelle Einschneiden ein "Verdrücken" des Laufrades, also das Einbringen eines einseitigen Höhenversatzes in das Laufrad, welches sich durch eine dynamische Unwucht äußert, verhindert. Das Einbringen der Sägezahnausbildung wird bei der Herstellung des Laufrades recht einfach während des Ausstanzprozesses der Deckscheibe mit integriert. Nach dem Ausstanzen des Loches mit radial nach innen gerichteten Zähnen erfolgt im Tiefziehverfahren das Ausstellen des Öffnungsrandes aus der Fläche heraus, sodass sich ein etwa kegelstumpfförmiges Gebilde ergibt.

Die Erfindung betrifft ferner ein Gerät mit einer entsprechenden Gebläseanordnung, beispielsweise ein Staubsauger, Dunstabzugshaube, Wäschetrockner oder Waschtrockner oder ein Gargerät.

Ein Ausführungsbeispiel der Erfindung ist in den Zeichnungen rein schematisch dargestellt und wird nachfolgend näher beschrieben. Einander entsprechende Gegenstände oder Elemente sind in allen Figuren mit den gleichen Bezugszeichen versehen. Das oder jedes Ausführungsbeispiel ist nicht als Einschränkung der Erfindung zu verstehen. Vielmehr sind im Rahmen der vorliegenden Offenbarung auch Abänderungen und Modifikationen möglich, die durch Kombination oder Abwandlung von einzelnen in Verbindung mit den im allgemeinen oder speziellen Beschreibungsteil beschriebenen sowie in den Ansprüchen und/oder den Zeichnungen enthaltenen Merkmalen oder Verfahrensschritten für den Fachmann in Hinblick auf die Lösung der Aufgabe entnehmbar sind und durch kombinierbare Merkmale zu einem neuen Gegenstand oder zu neuen Verfahrensschritten führen.

Es zeigen:
- Figur 1: Schnittdarstellung eines Gebläses für einen Staubsauger mit einem Dichtring aus PU- oder PUR-Schaum;
- Figur 2: vergrößerte Darstellung von Gebläsegehäuse und Gebläsehaube im endmontierten Zustand;
- Figur 3: Schnittdarstellung des Dichtrings aus PU- oder PUR-Schaum mit Eingriff eines radial inneren Abschnitts der Deckscheibe und
- Figur 4: das Gebläserad als Einzelteil mit verzahnter Deckscheibe.

Figur 1 zeigt die Schnittdarstellung einer Gebläseanordnung 10, insbesondere geeignet für einen Staubsauger. Die dargestellte Gebläseanordnung 10 weist ein Gebläsegehäuse 12 auf, das von einer seitlich angeordneten Motortrennwand 50 verschlossen wird. Gebläsegehäuse 12 und Motortrennwand 50 sind zentriert zueinander angeordnet. Mittig zentriert im Gebläsegehäuse 12 ist ein Motor 14 angeordnet, der über eine Welle 16 ein Gebläserad 18 antreibt. Die Welle 16 ist sowohl im Gebläsegehäuse 12 als auch in der Motortrennwand 50 drehbar gelagert. Die Welle 16 verbindet den Motor 14 mit einem Gebläserad 18, dass auf der dem Motor 14 abgewandten Seite der Motortrennwand 50 angeordnet ist. Das Gebläserad 18 ist lösbar aber drehfest mit der Welle 16 verbunden.

Das Gebläserad 18 umfasst eine Trägerscheibe 44, auf der axial vorstehend Förderschaufeln 38 angeordnet sind. Auf der der Trägerscheibe 44 entgegengesetzten Seite der Förderschaufeln 38 ist eine Deckscheibe 20 aufgesetzt. Die Deckscheibe 20 weist mittig zentriert eine Öffnung auf. Am äußeren Umfang des Gebläserads 18 ist die Deckscheibe 20 annähernd parallel zur Trägerscheibe ausgerichtet. In einem radial inneren Abschnitt des Gebläserads 18 ist die Deckscheibe 20 annähernd parallel zur Drehachse des Gebläserads 18 ausgerichtet.

Das Gebläserad 18 wird auf der von der Motortrennwand 50 gegenüberliegenden Seite von einer Gebläsehaube 22 überdeckt. Die Gebläsehaube 22 ist mit dem Gebläsegehäuse 12 und/oder der Motortrennwand 50 verbindbar. Die Gebläsehaube 12 weist mittig zentriert eine Ansaugöffnung 24 auf. Umlaufend um diese Ansaugöffnung 24 ist in der Gebläsehaube 12 eine Sicke 26 angeordnet, die in Richtung des Gebläsegehäuses 12 geöffnet ist. In der Sicke 26 ist ein Dichtring 28, beispielsweise aus einem harten oder spröden Material, wie ausgehärteter PU- oder PUR-Schaum, angeordnet. Der radial innere Abschnitt der Deckscheibe 20, der annähernd parallel zur Drehachse des Gebläserads 18 ausgerichtet ist, greift vollumfänglich in den Dichtring 28 ein.

Figur 2 zeigt einen vergrößerten Ausschnitt der Gebläseanordnung 10, wie in Figur 1 dargestellt. Das Gebläserad 18 ist mit einer Welle 16 verbunden, die über einen nicht dargestellten Motor 14 angetrieben wird. Das Gebläserad 18 ist auf der dem Motor abgewandten Seite von einer Gebläsehaube 22 eingefasst, die mittig zentriert eine Ansaugöffnung 24 aufweist. Im Betrieb der Gebläseanordnung 10 erzeugt das Gebläserad 18 Unterdruck, der an der Ansaugöffnung 24 der Gebläsehaube 22 in einem Saugluftstrom resultiert. Gleichzeitig stellt sich am Außenumfang des Gebläserads 18 im Bereich zwischen der Deckscheibe 20 der Gebläsehaube 22 ein Überdruck ein. Um einen Ausgleich dieser Druckdifferenz und somit eine störende Rückströmung von Saugluft in die Ansaugöffnung 24 zu verhindern, ist am Übergang zwischen den beiden Bereichen ein Dichtungselement 28 aus ausgehärtetem PU-oder PUR-Schaum angeordnet. Durch das Dichtungselement 28, beispielweise aus ausgehärtetem PU- oder PUR-Schaum, das in einer umlaufenden Sicke 26 der Gebläsehaube 22 angeordnet ist, wird ein Rückströmen von Saugluft, um den radial inneren Abschnitt der Deckscheibe 20 herum in die Ansaugöffnung 24 hinein, verhindert, zumindest aber vermindert.

Figur 3 zeigt eine vergrößerte Darstellung des Dichtelements 28 aus einem spröden oder harten Kunststoffmaterial, wie ausgehärteter PU- oder PUR-Schaum, das den Überdruckbereich 52 zwischen Deckscheibe 20 und Gebläsehaube 22 vom Unterdruckbereich 54 an der Ansaugöffnung 24 der Gebläsehaube 22 abdichtend trennt. Umlaufend an der Ansaugöffnung 24 ist dabei eine Sicke 26 angeordnet, die lediglich in Richtung des Gebläserads 18 geöffnet ist. In dieser Sicke 26 ist ein Dichtring 28 angeordnet, die sich in seiner geometrischen Ausdehnung annähernd an die Form der Sicke 26 anpasst. Die Höhe der Sicke 26 ist dabei durch die äußere Begrenzung der Sicke 26 definiert, die die Sicke 26 von der Ansaugöffnung 24 der Gebläsehaube 22 abgrenzt.

Der in der Sicke 26 angeordnete Dichtring 28 aus einem spröden- oder harten KunststoffMaterial wird aus der Richtung, in der die Sicke geöffnet ist, durch den radial inneren Abschnitt der Deckscheibe 20 umlaufend eingefräst, wenn der gezackte Rand 40 der Deckscheibe 20 auf den Dichtring gepresst wird und dabei das Gebläserad 18 kurz in Rotation versetzt wird. Diese eingefräste Nut 36 weist dabei eine Tiefe T auf, die größer ist, als die Höhe der Zähne 40. Dadurch tauchen die Zähne 40 des Öffnungsrandes 34 vollständig in der Nut 36 ein, sodass die Wellentäler 42 zwischen den einzelnen Zähnen 40 ebenfalls in die Nut hineinragen. Dis ergibt sich eine nahezu flächige Abdichtung der Ober-30, Unter- 32 und Stirnseite der Deckscheibe 20 gegenüber dem Material des Dichtrings. Dadurch wird verhindert, dass Saugluft aus dem Überdruckbereich 52, der sich zwischen der Unterseite 32 der Deckscheibe 20 und der Gebläsehaube 22 befindet, in den Unterdruckbereich 54 auf der Oberseite 30 der Deckscheibe 20 im Ansaugbereich 24 zurückströmt. Durch den umlaufenden Einschnitt bzw. umlaufend eingefräste Nut 36 des radial inneren Abschnitts der Deckscheibe 20 ergibt sich eine flächige Überlappung der Ober-30 und Unterseite 32 der Deckscheibe 20 mit dem Dichtring 28. Dadurch, dass die Nut durch das im Betrieb verwendete Gebläserad 18 eingefräst wird, ist kein nachträglicher Toleranzausgleich erforderlich. Ferner sind keine besonders hohen Anforderungen hinsichtlich der Maßhaltigkeit während der Montage notwendig, weil jedes Gebläserad seine individuelle Nut 36 in den Dichtring fräst. Aufgrund von geringen Unwuchten des Gebläserades wird die Nut 36 etwas breiter und tiefer ausgefräst, als der Öffnungsrand 34 dort hineinragt, wodurch sich im nachfolgenden Regelbetrieb des Gebläses keine Reibung zwischen dem Öffnungsrand und der Dichtung 28 einstellt oder ergibt. Damit wird der gewünschte Leichtlauf des Gebläses bei optimaler Luftführung sichergestellt.

Figur 4 zeigt die das Gebläserad 18 als Einzelteil. Das Gebläserad 18 umfasst dabei eine Mehrzahl von Schaufeln 38, gekrümmt, radial oder tangential ausgeführt, die bei Rotation des Rades 18 den vorbestimmten Luftstrom erzeugen. Die Stirnseite der Ansaugseite ist dabei mit einer Deckscheibe 20 versehen, die einen kegelförmigen Anstieg mit einer zentralen Öffnung aufweist. Der Öffnungsrand 34 ist hierbei mit einer Verzahnung 40, 42 versehen, um beim Einlaufen des Gebläsemotors ein Einfräsen des Öffnungsrandes 34 in das Material der Dichtung 28 zu bewirken. Die Zähne 40 können gemäß einer Ausführung abwechselnd nach außen und nach innen, also radial zur Achsmitte, angewinkelt oder verschränkt sein, um die Nut 36 etwas breiter zu fräsen, als die Blechdicke der Deckscheibe. Damit wird zuverlässig sichergestellt, dass im späteren Regelbetrieb sich kein Schleifen des Öffnungsrandes 34 an der Dichtung 28 einstellt.

### Bezugszeichenliste

- 10: Gebläseanordnung
- 12: Gebläsegehäuse
- 14: Motor
- 16: Welle
- 18: Gebläserad
- 20: Deckscheibe
- 22: Gebläsehaube
- 24: Ansaugöffnung
- 26: Sicke
- 28: Dichtring
- 30: Oberseite Deckscheibe
- 32: Unterseite Deckscheibe
- 34: Stirnseite Deckscheibe, Öffnungsrand
- 36: Nut
- T: Tiefe der Nut
- 38: Schaufel
- 40: Wellenberg, Zahn
- 42: Wellental
- 44: Trägerscheibe
- 50: Motortrennwand
- 52: Überdruckbereich
- 54: Unterdruckbereich

## Patentansprüche

1. Gebläseanordnung (10), aufweisend
- ein Gebläsegehäuse (12),
- ein in dem Gehäuse (12) angeordneten Motor (14), mit
- einer Welle (16) und einem an der Welle befestigten oder gekoppelten Gebläserad (18);
- einer auf der dem Motor (14) abgewandten Seite des Gebläserads (18) aufgesetzten Deckscheibe (20) mit einer zentralen Ansaugöffnung (24) mit einem ausgestellten, axial nach außen weisenden Öffnungsrand (34);
- eine an das Gebläsegehäuse (12) angefügten Gebläsehaube (22), welche das Gebläserad (18) überdeckt;
- wobei die Gebläsehaube (22) eine Ansaugöffnung (24) aufweist, an der eine umlaufenden Sicke (26) angeordnet ist, die in Richtung des Öffnungsrandes (34) des Gebläserads (18) geöffnet ist;
- ein in der Sicke (26) angeordneter Dichtring (28), der mit dem Öffnungsrand (34) der Ansaugöffnung der Deckscheibe (20) zusammenwirkt, wobei der Öffnungsrand (34) der Abdeckscheibe (20) mit einer Kontur (40, 42) versehen ist, die zum Abrieb von Material des Dichtrings (28) ausgebildet ist,
**dadurch gekennzeichnet,**
**dass** der Öffnungsrand (34) eine zahnförmige Kontur (40, 42) besitzt.

2. Gebläseanordnung (10) nach Anspruch 1,
**dadurch gekennzeichnet,**
**dass** der Dichtring (28) in der Sicke (26) an der Ansaugöffnung (24) ein aushärtbare oder ausgehärtetes PU- oder PUR-Schaum -Material umfasst oder aus einem solchen Material besteht.

3. Gebläseanordnung (10) nach Anspruch 1 oder 2,
**dadurch gekennzeichnet,**
**dass** der Dichtring (28) eine durch den Öffnungsrand (34) eingefräste, ringförmige Nut (36) umfasst, in die der Öffnungsrand (34) hineinragt zur Bereitstellung einer Labyrinthdichtung.

4. Gebläseanordnung (10) nach einem der Ansprüche 1 bis 3,
**dadurch gekennzeichnet,**
**dass** der Dichtring (28) umlaufend annähernd die Höhe der Sicke (26) aufweist.

5. Gebläseanordnung (10) nach einem der vorhergehenden Ansprüche,
**dadurch gekennzeichnet,**
**dass** das Material des Dichtrings (28) eine Festigkeit von ca. 0,2 bis 2 N/mm² Shore-Härte aufweist.

6. Gebläseanordnung (10) nach Anspruch 1,
**dadurch gekennzeichnet,**
**dass** der Öffnungsrand (34) eine sägezahnförmige Kontur (40, 42) besitzt.

7. Gebläseanordnung (10) nach Anspruch 1 oder 6,
**dadurch gekennzeichnet,**
**dass** der Öffnungsrand (34) eine mit wellenförmige Kontur besitzt.

8. Verfahren zur Bereitstellung einer Gebläseanordnung (10) nach einer der vorhergehenden Ansprüche **gekennzeichnet durch** die folgenden Schritte:
(a) Applikation des PU- oder PUR-Materials in die Sicke (26) der Ansaugöffnung (24) der Gebläsehaube (22), um einen Dichtring (28) zu erzeugen;
(b) Aushärten lassen des PU- oder PUR-Materials;
(c) Aufsetzen der Gebläsehaube (22) auf das Gebläsegehäuse (12);
(d) Andrücken der Gebläsehaube (22) auf das Gebläsegehäuse (12), bis der Öffnungsrand (34) der Deckscheibe (20) unter Druck auf dem Dichtring (28) anliegt;
(e) aktivieren des Motors (14), um das Gebläaserad (18) mit der Deckscheibe (20) in Rotation zu versetzen, sodass der Öffnungsrand (34) eine ringförmige Nut (36) in das Material des Dichtrings (28) hineinfräst, in die der Öffnungsrand (34) nach dem Einfräsen hineinragt.

9. Bodenpflegegerät mit einer Gebläseanordnung (10), welche ausgebildet ist gemäß einem der Ansprüche 1 bis 7 oder hergestellt gemäß dem Verfahren nach Anspruch 8.

10. Dunstabzugshaube mit einer Gebläseanordnung (10), welche ausgebildet ist gemäß einem der Ansprüche 1 bis 7 oder hergestellt gemäß dem Verfahren nach Anspruch 8.

11. Wäschetrockner oder Waschtrockner mit einer Gebläseanordnung, welche ausgebildet ist gemäß einem der Ansprüche 1 bis 7 oder hergestellt gemäß dem Verfahren nach Anspruch 8.

12. Gargerät, wie Backofen oder Mikrowellenofen, mit einer Gebläseanordnung, welche ausgebildet ist gemäß einem der Ansprüche 1 bis 7 oder hergestellt gemäß dem Verfahren nach Anspruch 8.

## Claims

1. Fan assembly (10) comprising
- a fan housing (12),
- a motor (14) arranged in the housing (12), having
- a shaft (16) and a fan wheel (18) fastened or coupled to the shaft;
- a cover disc (20), which is placed on the side of the fan wheel (18) remote from the motor (14) and comprises a central suction opening (24) having a flared-out, axially outwardly pointing opening rim (34);
- a fan cover (22) which is joined to the fan housing (12) and covers the fan wheel (18);
- the fan cover (22) comprising a suction opening (24) on which a circumferential bead (26) is arranged which is open towards the opening rim (34) of the fan wheel (18);
- a sealing ring (28) which is arranged in the bead (26) and interacts with the opening rim (34) of the suction opening of the cover disc (20), the opening rim (34) of the cover disc (20) being provided with a contour (40, 42) which is designed to abrade material of the sealing ring (28),
**characterised in that** the opening rim (34) has a tooth-like contour (40, 42).

2. Fan assembly (10) according to claim 1, **characterised in that** the sealing ring (28) in the bead (26) on the suction opening (24) comprises a curable or cured PU or PUR foam material or consists of such a material.

3. Fan assembly (10) according to either claim 1 or claim 2, **characterised in that** the sealing ring (28) comprises an annular groove (36) which is cut by the opening rim (34) and into which the opening rim (34) protrudes in order to provide a labyrinth seal.

4. Fan assembly (10) according to any of claims 1 to 3, **characterised in that**, circumferentially, the sealing ring (28) is approximately the height of the bead (26).

5. Fan assembly (10) according to any of the preceding claims, **characterised in that** the material of the sealing ring (28) has a strength of from approximately 0.2 to 2 N/mm² Shore hardness.

6. Fan assembly (10) according to claim 1, **characterised in that** the opening rim (34) has a saw-tooth-shaped contour (40, 42).

7. Fan assembly (10) according to either claim 1 or claim 6, **characterised in that** the opening rim (34) has an undulating contour.

8. Method for providing a fan assembly (10) according to any of the preceding claims, **characterised by** the following steps:
(a) applying the PU or PUR material in the bead (26) of the suction opening (24) of the fan cover (22) in order to produce a sealing ring (28);
(b) allowing the PU or PUR material to cure;
(c) placing the fan cover (22) onto the fan housing (12);
(d) pressing the fan cover (22) onto the fan housing (12) until the opening rim (34) of the cover disc (20) rests, under pressure, on the sealing ring (28);
(e) activating the motor (14) in order to set the fan wheel (18) into rotation with the cover disc (20), such that the opening rim (34) cuts an annular groove (36) into the material of the sealing ring (28), into which groove the opening rim (34) protrudes after cutting.

9. Floor care device comprising a fan assembly (10) which is designed according to any of claims 1 to 7 or is produced in accordance with the method according to claim 8.

10. Extractor hood comprising a fan assembly (10) which is designed according to any of claims 1 to 7 or is produced in accordance with the method according to claim 8.

11. Tumble dryer or washer-dryer comprising a fan assembly which is designed according to any of claims 1 to 7 or is produced in accordance with the method according to claim 8.

12. Cooking appliance, such as an oven or microwave oven, comprising a fan assembly which is designed according to any of claims 1 to 7 or is produced in accordance with the method according to claim 8.

## Revendications

1. Ensemble formant ventilateur (10), comportant
- un boîtier de ventilateur (12),
- un moteur (14) agencé dans le boîtier (12) et muni
- d'un arbre (16) et d'une roue de ventilateur (18) fixée ou accouplée à l'arbre ;
- d'une plaque de recouvrement (20) montée sur le côté de la roue de ventilateur (18) opposé au moteur (14) et pourvue d'une ouverture d'aspiration (24) centrale ayant un bord d'ouverture (34) évasé faisant face axialement vers l'extérieur ;
- un capot de ventilateur (22) fixé au boîtier de ventilateur (12) et recouvrant la roue de ventilateur (18) ;
- le capot de ventilateur (22) présentant une ouverture d'aspiration (24) au niveau de laquelle est agencé un bourrelet périphérique (26) qui est ouvert en direction du bord d'ouverture (34) de la roue de ventilateur (18) ;
- une bague d'étanchéité (28) agencée dans le bourrelet (26) et coopérant avec le bord d'ouverture (34) de l'ouverture d'aspiration de la plaque de recouvrement (20), le bord d'ouverture (34) de la plaque de recouvrement (20) étant pourvu d'un contour (40, 42) conçu pour abraser le matériau de la bague d'étanchéité (28),
**caractérisé en ce que** le bord d'ouverture (34) possède un contour (40, 42) en forme de dents.

2. Ensemble formant ventilateur (10) selon la revendication 1, **caractérisé en ce que** dans le bourrelet (26), au niveau de l'ouverture d'aspiration (24), la bague d'étanchéité (28) comprend un matériau en mousse de PU ou de PUR durcissable ou durci, ou est constituée d'un tel matériau.

3. Ensemble formant ventilateur (10) selon la revendication 1 ou 2, **caractérisé en ce que** la bague d'étanchéité (28) comprend une rainure annulaire (36) qui est fraisée par le bord d'ouverture (34) et dans laquelle le bord d'ouverture (34) fait saillie pour réaliser un joint en labyrinthe.

4. Ensemble formant ventilateur (10) selon l'une des revendications 1 à 3, **caractérisé en ce que** la bague d'étanchéité (28) a circonférentiellement à peu près la hauteur du bourrelet (26).

5. Ensemble formant ventilateur (10) selon l'une des revendications précédentes, **caractérisé en ce que**
le matériau de la bague d'étanchéité (28) présente une résistance mécanique d'une dureté Shore d'env. 0,2 à 2 N/mm².

6. Ensemble formant ventilateur (10) selon la revendication 1, **caractérisé en ce que** le bord d'ouverture (34) possède un contour (40, 42) en forme de dents de scie.

7. Ensemble formant ventilateur (10) selon la revendication 1 ou 6, **caractérisé en ce que** le bord d'ouverture (34) possède un contour ondulé.

8. Procédé de réalisation d'un ensemble formant ventilateur (10) selon l'une des revendications précédentes, **caractérisé par** les étapes suivantes :
(a) l'application du matériau à base de PU ou de PUR dans le bourrelet (26) de l'ouverture d'aspiration (24) du capot de ventilateur (22) pour créer une bague d'étanchéité (28) ;
(b) le durcissement du matériau à base de PU ou de PUR ;
(c) la pose du capot de ventilateur (22) sur le boîtier de ventilateur (12) ;
(d) le pressage du capot de ventilateur (22) sur le boîtier de ventilateur (12) jusqu'à ce que le bord d'ouverture (34) de la plaque de recouvrement (20) vienne en appui sur la bague d'étanchéité (28) sous l'effet de la pression ;
(e) l'actionnement du moteur (14) pour mettre en rotation la roue de ventilateur (18) munie de la plaque de recouvrement (20) de sorte que le bord d'ouverture (34) fraise dans le matériau de la bague d'étanchéité (28) une rainure annulaire (36) dans laquelle le bord d'ouverture (34) fait saillie après avoir le fraisage.

9. Appareil d'entretien de sol muni d'un ensemble formant ventilateur (10) conçu selon l'une des revendications 1 à 7 ou fabriqué par le procédé selon la revendication 8.

10. Hotte aspirante munie d'un ensemble formant ventilateur (10) conçu selon l'une des revendications 1 à 7 ou fabriquée par le procédé selon la revendication 8.

11. Sèche-linge ou lave-linge séchant muni d'un ensemble formant ventilateur conçu selon l'une des revendications 1 à 7 ou fabriqué par le procédé selon la revendication 8.

12. Appareil de cuisson, tel qu'un four traditionnel ou un four à micro-ondes, muni d'un ensemble formant ventilateur conçu selon l'une des revendications 1 à 7 ou fabriqué par le procédé selon la revendication 8.
